# FASCICULE DE BREVET EUROPEEN

(11) **EP 2 871 535 B1**
(45) Date de publication et mention de la délivrance du brevet: **28.06.2017**
(21) Numéro de dépôt: 13191770.0
(22) Date de dépôt: 06.11.2013
(51) Int. Cl.: G04B 15/08, G04B 15/14, G04B 15/06

(54) **Ancre d'horlogerie à cornes optimisées**
Uhranker mit optimierten Hörnern
Timepiece pallet with optimised horns

(43) Date de publication de la demande: 13.05.2015
(73) Titulaire: ETA SA Manufacture Horlogère Suisse, 2540 Grenchen (CH)
(72) Inventeur: Cabezas Jurin, Andrés, 1400 Yverdon (CH); Queval, Arthur, 1095 Lutry (CH)
(74) Mandataire: Giraud, Eric

(56) Documents cités:
- EP-A1- 1 983 388
- CH-A- 286 179
- CH-A2- 704 246
- CH-B1- 699 273
- DE-C- 593 653
- FR-A- 206 876
- FR-A1- 2 063 101
- FR-A1- 2 203 104
- GB-A- 831 161
- US-A- 3 225 866

## Description

### Domaine de l'invention

L'invention concerne une ancre pour un mécanisme d'échappement d'horlogerie comportant un balancier équipé d'une cheville de rayon donné et oscillant selon un rayon de giration donné, ladite ancre comportant, de part et d'autre d'une ouverture, une première corne et une deuxième corne pour la coopération avec une telle cheville, où lesdites première et deuxième cornes ont un profil symétrique l'une de l'autre par rapport à un plan médian passant par un axe de pivotement d'ancre, et comportent chacune un profil d'intrados concave selon un premier secteur cylindrique bordant ladite ouverture et de premier rayon de courbure, ledit profil d'intrados étant connexe à un profil d'extrados convexe selon un deuxième secteur cylindrique de deuxième rayon de courbure.

L'invention concerne encore un balancier équipé d'une cheville de rayon de cheville donné et oscillant selon un rayon de giration donné autour d'un axe de pivotement de balancier

L'invention concerne encore un mécanisme d'échappement comportant un balancier pivotant autour d'un axe de pivotement de balancier et équipé d'une cheville de rayon donné selon un rayon de giration donné, et une telle ancre que comporte ledit mécanisme d'échappement.

L'invention concerne encore un mouvement mécanique d'horlogerie comportant au moins un tel mécanisme d'échappement.

L'invention concerne encore une montre comportant au moins un tel mouvement mécanique d'horlogerie.

L'invention concerne le domaine des mécanismes d'échappement d'horlogerie.

### Arrière-plan de l'invention

Dans une montre équipée d'un échappement, notamment à ancre suisse, les fonctions de l'échappement doivent être préservées quelques soient les chocs subis par la montre. L'échappement doit être robuste et en mesure de résister aux chocs axiaux et radiaux, et ceci dans toutes les positions de la montre. Pour cela, des éléments mécaniques, appelés sécurités de l'échappement, viennent limiter la course d'éléments en rotation ou en oscillation, afin d'éviter toute position critique qui pourrait, soit perturber la marche, soit arrêter la montre.

Particulièrement, dans un échappement à ancre suisse, ces sécurités sont assurées par au moins les cornes et le dard. Ce système a prouvé sa fiabilité et sa robustesse, mais nécessite toutefois un de composants distincts, qui augmente le coût de production et le risque de non-qualité. Le fait de répartir les cornes et le dard sur deux niveaux distincts nécessite un partagement suffisant, qui a un impact important sur la hauteur du mouvement, et donc sur l'épaisseur finale de la montre.

Le document FR 206 876 au nom de MARCKWALD décrit une ancre avec deux cornes symétriques par rapport à un plan médian avec chacune un profil d'intrados concave et un profil d'extrados convexe.

Le document CH704246A2 au nom de NIVAROX-FAR SA décrit un composant de micromécanique, notamment un balancier, comportant un corps formant un volant d'inertie, en alliage métallique ou matériau à base de silicium. Une cheville monobloc avec ce corps est en saillie de celui-ci. Dans une variante un ressort spiral est réalisé monobloc avec ce corps.

Le document DE593553C au nom de BONNOUVRIER décrit un composant d'horlogerie, tel qu'une ellipse de balancier ou similaire, comportant une pluralité de cylindres arrangés parallèlement entre eux à la façon d'un pignon à lanterne, définissant ensemble un volume intérieur rempli de matière grasse lubrifiante.

Le document GB831161A au nom de SMITH &SONS LTD décrit un balancier d'horlogerie dont la serge est surmoulée sur un arbre, une cheville d'attache pour ressort-spiral étant également immobilisée par le matériau de surmoulage. Dans une variante, un évidement dans la serge fait face à la cheville.

Le document EP1983388 A1 au nom de ETA SA Manufacture Horlogère Suisse décrit un échappement à détente dont l'épaisseur est réduite, avec des composants sensiblement plans.

### Résumé de l'invention

L'invention se propose d'améliorer la conception des sécurités, en combinant les fonctions de sécurité des cornes et du dard d'un échappement à ancre, qu'il s'agisse d'un échappement à ancre suisse, à ancre anglais, à chevilles, ou similaire.

L'invention optimise la conception des cornes, de façon à assurer les fonctions de sécurité jusqu'alors dévolues au dard, destiné à empêcher les déplacements accidentels de la fourchette d'ancre pendant l'arc d'oscillation supplémentaire du balancier. L'ancre selon l'invention est donc une ancre sans dard.

L'ancre selon l'invention est sur un seul niveau, grâce à une forme spécifique des cornes, dite « en pinces de crabe », qui assurent, seules, toutes les sécurités.

L'invention permet de simplifier, non seulement l'ancre, désormais réalisable sur un seul niveau, ce qui autorise le recours à toutes les techniques de fabrication imaginables, mais aussi le balancier, puisque le petit plateau n'est plus nécessaire du fait de la disparition du dard de l'ancre.

A cet effet, l'invention concerne une ancre pour un mécanisme d'échappement d'horlogerie comportant un balancier équipé d'une cheville de rayon de cheville donné et oscillant selon un rayon de giration donné, ladite ancre comportant, de part et d'autre d'une ouverture, une première corne et une deuxième corne pour la coopération avec une telle cheville, où lesdites première et deuxième cornes ont un profil symétrique l'une de l'autre par rapport à un plan médian passant par un axe de pivotement d'ancre, et comportent chacune un profil d'intrados concave selon un premier secteur cylindrique bordant ladite ouverture et de premier rayon de courbure, ledit profil d'intrados étant connexe à un profil d'extrados convexe selon un deuxième secteur cylindrique de deuxième rayon de courbure, caractérisée en ce que ledit premier rayon de courbure est supérieur ou égal au total dudit rayon de giration et dudit rayon de cheville, et en ce que ledit deuxième rayon de courbure est inférieur ou égal à la différence entre ledit rayon de giration et ledit rayon de cheville et à l'opposé de ladite ouverture.

L'invention concerne encore un mécanisme d'échappement comportant un balancier pivotant autour d'un axe de pivotement de balancier et équipé d'une cheville de rayon donné selon un rayon de giration donné, et une telle ancre que comporte ledit mécanisme d'échappement.

L'invention concerne encore un mouvement mécanique d'horlogerie comportant au moins un tel mécanisme d'échappement.

L'invention concerne encore une montre comportant au moins un tel mouvement mécanique d'horlogerie.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle, et en section dans un plan passant par un axe de pivotement de balancier et un axe de pivotement d'ancre, un détail d'un mécanisme d'échappement selon l'invention, comportant une ancre sans dard, et un balancier sans petit plateau ;
- la figure 2 représente, de façon schématisée, partielle et en plan, une extrémité d'une ancre sans dard à cornes optimisées selon l'invention, dans une position de repos en symétrie entre deux butées de renversement ;
- la figure 3 représente, de façon analogue à la figure 3, la même ancre, dans une position d'appui sur butée lors d'une oscillation dans le sens horaire ;
- la figure 4 représente, de façon analogue à la figure 3, la même ancre, dans une position d'appui sur butée lors d'une oscillation dans le sens anti-horaire ;
- la figure 5 représente, de façon schématisée et en plan, une ancre suisse sans dard à cornes optimisées selon l'invention, dans une position d'appui sur butée lors d'une oscillation dans le sens anti-horaire ;
- la figure 6 représente, de façon schématisée et en plan, une ancre suisse sans dard à cornes optimisées selon l'invention, et comportant un anneau externe de limitation de course de cheville, dans une position d'appui sur butée lors d'une oscillation dans le sens anti-horaire ;
- la figure 7 représente, de façon schématisée et en plan, une ancre suisse sans dard à cornes optimisées selon l'invention, et comportant un anneau externe de limitation de course de cheville, et comportant encore des encoches dimensionnées pour le passage de l'arbre d'un balancier, dans une position d'appui sur butée lors d'une oscillation dans le sens anti-horaire ;
- la figure 8 représente, de façon schématisée, partielle, et en section dans un plan passant par un axe de pivotement de balancier et un axe de pivotement d'ancre, un détail d'un mécanisme d'échappement selon l'invention, comportant une ancre sans dard, et un balancier sans petit plateau ;
- la figure 9 représente, de façon schématisée, partielle, et en vue en paln, le mécanisme de la figure 8 ;
- la figure 10 représente, sous forme d'un schéma-blocs, une montre comportant un mouvement comportant un mécanisme d'échappement selon l'invention.

### Description détaillée des modes de réalisation référés

L'invention concerne le domaine des mécanismes d'échappement d'horlogerie.

L'invention améliore la conception des sécurités, en combinant les fonctions de sécurité des cornes et du dard d'un échappement à ancre. L'invention est plus précisément décrite dans le cas préféré et le plus usuel, mais non limitatif, de l'ancre suisse.

L'invention concerne ainsi une ancre 1, notamment une ancre suisse, pour un mécanisme d'échappement 10 d'horlogerie, lequel comporte un balancier 11 équipé d'une cheville 12 de rayon de cheville donné R0, ce balancier 11 oscillant selon un rayon de giration donné RG.

L'ancre 1 selon l'invention est de préférence conçue pour un type de balancier donné, en fonction de ces paramètres de rayon de cheville donné R0 et de rayon de giration donné RG.

L'ancre 1 comporte, de part et d'autre d'une ouverture 3, une première corne 2A et une deuxième corne 2B pour la coopération avec une telle cheville 12. Le dimensionnement de l'ouverture 3 dépend de la coopération avec le balancier 11, et aussi du bras de levier L de la tête d'ancre par rapport à un axe de pivotement d'ancre D.

Lors du pivotement de l'ancre 1 autour de cet axe de pivotement d'ancre D, les cornes 2A, 2B, décrivent chacune une trajectoire circulaire.

Selon l'invention, et tel que visible sur la figure 2, la première corne 2A et la deuxième corne 2B ont un profil symétrique l'une de l'autre par rapport à un plan médian P passant par l'axe de pivotement d'ancre D. La première corne 2A et la deuxième corne 2B comportent chacune:
- un profil d'intrados 20 concave selon un premier secteur cylindrique 21 bordant l'ouverture 3 et de premier rayon de courbure RC1. Ce premier rayon de courbure R1 est supérieur ou égal au total du rayon de giration RG et du rayon de cheville R0 ;
- ce profil d'intrados 20 étant connexe à un profil d'extrados 25 convexe selon un deuxième secteur cylindrique 26 de deuxième rayon de courbure RC2. Ce deuxième rayon de courbure R2 est inférieur ou égal à la différence entre le rayon de giration RG et le rayon de cheville R0 ; ce deuxième secteur cylindrique 26 est situé à l'opposé de l'ouverture 3.

Dans une réalisation particulière, le premier rayon de courbure RC1 est égal au total du rayon de giration RG, du rayon de cheville R0, et d'un ébat de corne EC, et le deuxième rayon de courbure RC2 est égal à la différence entre d'une part le rayon de giration RG et d'autre part le total du rayon de cheville R0 et de cet ébat de corne EC. De préférence, cet ébat de corne EC est inférieur ou égal à 0,050 mm.

Les profils d'intrados 20 et d'extrados 25 sont ainsi agencés l'un par rapport à l'autre de façon à ce qu'un cylindre parallèle à l'axe de pivotement d'ancre D et de rayon égal au rayon de giration RG soit distant, à l'ébat de corne près, de la valeur du rayon de cheville R0, d'un profil résultant de la combinaison entre, d'une part le profil d'extrados 25A, 25B, de l'une des cornes 2A, 2B, et d'autre part le profil d'intrados 20B, 20A, de l'autre des cornes 2B, 2A, de façon à ce que ces profil d'intrados 20 et profil d'extrados 25 soient tangents à la trajectoire 15 ou 16 d'une cheville 12 d'un tel balancier 11 dont l'axe de pivotement de balancier D1 est situé dans le plan médian P dans une position symétrique de repos du mécanisme d'échappement 10, visible sur la figure 2.

Ainsi, dans un première partie de l'oscillation du balancier 11 un tel profil d'intrados 20 prévient tout renversement de l'ancre 1 en cas de choc, et, dans une deuxième partie de l'oscillation du balancier 11 correspondant au reste de son oscillation un tel profil d'extrados 25 prévient à son tour tout renversement de l'ancre 1 en cas de choc.

La figure 3 illustre une telle ancre 1, dans une position d'appui sur une butée de limitation 13B du mécanisme d'échappement 10, lors d'une oscillation dans le sens horaire, la trajectoire 15 de la cheville 12 est représentée en trait interrompu, et, de la même façon, la figure 4 représente la même ancre 1, dans une position d'appui sur une butée de limitation 13A du mécanisme d'échappement 10, lors d'une oscillation dans le sens horaire, la trajectoire 16 de la cheville 12 est représentée en trait interrompu.

De préférence, l'ancre 1 comporte, aux extrémités des profils d'extrados 25A ; 25B les plus proches de l'axe de pivotement d'ancre D, des zones de fin de course 19A, 19B, qui sont agencées pour constituer des butées d'arrêt d'un telle cheville 12.

Dans une réalisation préférée, tel que visible sur les figures 2 à 4, le profil d'intrados 20 de chacune des cornes 2A, 2B, est centré sur le profil d'intrados de la corne opposée respectivement 2B, 2A, au niveau d'un centre OB, OA, qui est aussi le centre du profil d'extrados 25 de la corne considérée 2A, 2B.

La figure 6 illustre une ancre suisse 1 qui comporte, autour des cornes 2A, 2B, un anneau externe 17 de limitation de course de cheville, comportant une première surface intérieure de limitation 17A faisant face au profil d'extrados 25A de la première corne 2A, et une deuxième surface intérieure de limitation 17B faisant face au profil d'extrados 25B de la deuxième première corne 2B. Dans une réalisation particulière de cette variante, l'écart entre l'anneau externe 17 et les profils d'extrados 17A, 17B, est égal au double du rayon de cheville R0 majoré d'un jeu radial J inférieur ou égal à 0,100 mm. Dans cette variante, la sécurité est encore augmentée, notamment lors de la survenance d'un choc lorsque la cheville 12 quitte l'extrémité distale d'une des cornes avant de rejoindre la corne opposée.

La figure 7 illustre une ancre suisse 1, variante de celle de la figure 6, et qui comporte, au niveau de chacun des profils d'intrados 20A, 20B, une encoche 18A , 18B, qui est dimensionnée pour le passage d'un arbre 110 d'un tel balancier 11. Ces encoches peuvent aussi être réalisées sur d'autres variantes d'ancres telles celles des figures 2 à 5.

De préférence, dans ses différentes exécutions, l'ancre 1 selon l'invention est plate et dépourvue de dard.

L'invention concerne encore un balancier 11 équipé d'une cheville 12 de rayon de cheville donné R0 et oscillant selon un rayon de giration donné RG autour d'un axe de pivotement de balancier D1. Selon l'invention le balancier 11 comporte un plateau unique porteur de la cheville 12. Ce balancier 11 est approprié pour coopérer avec une ancre 1 telle que décrite ci-dessus.

Dans une réalisation particulière, le plateau unique porteur de la cheville 12 est constitué par la serge du balancier 11.

L'invention concerne encore un mécanisme d'échappement 10 comportant un balancier 11 pivotant autour d'un axe de pivotement de balancier D1 et équipé d'une cheville 12 de rayon donné R0 selon un rayon de giration donné RG, et une telle ancre 1 selon l'invention.

Avantageusement le balancier 11 comporte un plateau unique porteur de la cheville 12. Plus particulièrement, le plateau unique porteur de la cheville 12 est constitué par la serge du balancier 11.

La figure 9 montre une variante où les butées de limitation 13A, 13B, sont réalisées par des excroissances d'un pont 111 du mécanisme d'échappement, ainsi le nombre global de composants est fortement réduit dans cette variante avantageuse de l'invention.

Les cornes 2 peuvent avantageusement, tel que visible sur la figure 5, comporter des évidements 29 ou/et des chambres, pour réduire l'inertie et le balourd de l'ancre 1.

L'invention concerne encore un mouvement mécanique d'horlogerie 30 comportant au moins un tel mécanisme d'échappement 10.

L'invention concerne encore une pièce d'horlogerie 40, notamment une montre, comportant au moins un tel mouvement mécanique d'horlogerie 30.

L'invention présente de nombreux avantages :
- la suppression du dard d'ancre traditionnel ;
- la suppression du petit plateau de balancier correspondant à ce dard ;
- la diminution des risques et coûts de non-qualité, grâce à la suppression d'un assemblage
- la réduction de l'encombrement en hauteur du mécanisme d'échappement (un seul niveau d'ancre au lieu de deux, un seul niveau de balancier au lieu de deux voire trois), et donc du mouvement complet ;
- la liberté de géométrie de forme autorisant une fabrication de l'ancre par étampage, ou par fabrication de type DRIE -Silicium/Ni- « LIGA » ou similaire, ou par injection plastique ;
- la possibilité de chasser la cheville de balancier directement dans un bras de la serge du balancier, l'assemblage d'un plateau n'étant alors plus nécessaire ;
- les sécurités sont parfaitement assurées dans toutes les positions ;
- l'invention est applicable à tout type d'échappement à ancre, notamment à ancre suisse.

## Revendications

1. Ancre (1) pour un mécanisme d'échappement (10) d'horlogerie comportant un balancier (11) équipé d'une cheville (12) de rayon de cheville donné (R0) et oscillant selon un rayon de giration donné (RG), ladite ancre (1) comportant, de part et d'autre d'une ouverture (3), une première corne (2A) et une deuxième corne (2B) pour la coopération avec une telle cheville (12), où lesdites première et deuxième cornes (2A ; 2B) ont un profil symétrique l'une de l'autre par rapport à un plan médian (P) passant par un axe de pivotement d'ancre (D), et comportent chacune un profil d'intrados (20) concave selon un premier secteur cylindrique (21) bordant ladite ouverture (3) et de premier rayon de courbure (RC1), ledit profil d'intrados (20) étant connexe à un profil d'extrados (25) convexe selon un deuxième secteur cylindrique (26) de deuxième rayon de courbure (RC2), **caractérisée en ce que** ledit premier rayon de courbure (RC1) est supérieur ou égal au total dudit rayon de giration (RG) et dudit rayon de cheville (R0), et **en ce que** ledit deuxième rayon de courbure (RC2) est inférieur ou égal à la différence entre ledit rayon de giration (RG) et ledit rayon de cheville (R0) et à l'opposé de ladite ouverture (3).

2. Ancre (1) selon la revendication 1, **caractérisée en ce que** ledit premier rayon de courbure (RC1) est égal au total dudit rayon de giration (RG), dudit rayon de cheville (R0), et d'un ébat de corne (EC), et **en ce que** ledit deuxième rayon de courbure (RC2) est égal à la différence entre d'une part ledit rayon de giration (RG) et d'autre part le total dudit rayon de cheville (R0) et dudit ébat de corne (EC).

3. Ancre (1) selon la revendication 2, **caractérisée en ce que** ledit ébat de corne (EC) est inférieur ou égal à 0,050 mm.

4. Ancre (1) selon l'une des revendications précédentes, **caractérisée en ce que** ledit profil d'intrados (20) de chacune desdites cornes (2A ; 2B) est centré sur ledit profil d'intrados de la corne opposée (2B ; 2A) au niveau d'un centre (OB ; OA) qui est aussi celui dudit profil d'extrados (25) de ladite corne considérée (2A ; 2B).

5. Ancre (1) selon l'une des revendications précédentes, **caractérisée en ce qu'**elle comporte, autour desdites cornes (2A; 2B), un anneau externe (17) de limitation de course de cheville, comportant une première surface intérieure de limitation (17A) faisant face audit profil d'extrados (25A) de ladite première corne (2A), et une deuxième surface intérieure de limitation (17B) faisant face audit profil d'extrados (25B) de ladite deuxième première corne (2B).

6. Ancre (1) selon la revendication précédente, **caractérisée en ce que** l'écart entre ledit anneau externe (17) et lesdits profils d'extrados (17A ; 17B) est égal au double dudit rayon de cheville (R0) majoré d'un jeu radial (J) inférieur ou égal à 0,100 mm.

7. Ancre (1) selon l'une des revendications précédentes, **caractérisée en ce qu'**elle comporte, au niveau de chacun desdits profils d'intrados (20A ; 20B), une encoche (18A; 18B) dimensionnée pour le passage d'un arbre (19) d'un dit balancier (11).

8. Ancre (1) selon l'une des revendications précédentes, **caractérisée en ce qu'**elle comporte, aux extrémités desdits profils d'extrados (25A ; 25B) les plus proches dudit axe de pivotement d'ancre (D), des zones de fin de course (19A ; 19B) agencées pour constituer des butées d'arrêt d'un dite cheville (12).

9. Ancre (1) selon l'une des revendications précédentes, **caractérisée en ce qu'**elle est une ancre suisse.

10. Ancre (1) selon l'une des revendications précédentes, **caractérisée en ce qu'**elle est sur un seul niveau.

11. Mécanisme d'échappement (10) comportant un balancier (11) équipé d'une cheville (12) de rayon de cheville donné (R0) et oscillant selon un rayon de giration donné (RG) autour d'un axe de pivotement de balancier (D1), **caractérisé en ce que** ladite cheville (12) coopère avec une ancre (1) selon l'une des revendications 1 à 10, que comporte ledit mécanisme d'échappement (10).

12. Mécanisme d'échappement (10) selon la revendication 11, **caractérisé en ce que** ledit balancier (11) comporte un plateau porteur de ladite cheville (12) constitué par la serge dudit balancier (11).

13. Mouvement mécanique d'horlogerie (30) comportant au moins un dit mécanisme d'échappement (10) selon la revendications 11 ou 12.

14. Montre (40) comportant au moins un tel mouvement mécanique d'horlogerie (30) selon la revendication 13.

## Patentansprüche

1. Anker (1) für einen Uhren-Hemmungsmechanismus (10), umfassend eine Unruh (11), die mit einem Stift (12) mit gegebenem Stiftradius (R0) ausgestattet ist und gemäß einem gegebenen Drehbewegungsradius (RG) schwingt, wobei der Anker (1) beiderseits einer Öffnung (3) ein erstes Horn (2A) und ein zweites Horn (2B) für die Zusammenwirkung mit einem solchen Stift (12) aufweist, wobei das erste und das zweite Horn (2A; 2B) in Bezug auf eine durch eine Schwenkachse (D) des Ankers verlaufende Mittelebene (P) ein gegenseitig symmetrisches Profil haben und jeweils ein inneres konkaves Bogenflächenprofil (20) gemäß eines an die Öffnung (3) angrenzenden ersten zylindrischen Bereichs (21) mit einem ersten Krümmungsradius (RC1) aufweisen, wobei das innere Bogenflächenprofil (20) mit einem konvexen Bogenrückenprofil (25) gemäß eines zweiten zylindrischen Bereichs (26) mit einem zweiten Krümmungsradius (RC2) verbunden ist, **dadurch gekennzeichnet, dass** der erste Krümmungsradius (RC1) größer oder gleich der Summe aus dem Drehbewegungsradius (RG) und dem Stiftradius (R0) ist und dass der zweite Krümmungsradius (RC2) kleiner oder gleich der Differenz zwischen dem Drehbewegungsradius (RG) und dem Stiftradius (R0) ist und sich gegenüber der Öffnung (3) befindet.

2. Anker (1) nach Anspruch 1, **dadurch gekennzeichnet, dass** der erste Krümmungsradius (RC1) gleich der Summe aus dem Drehbewegungsradius (RG), dem Stiftradius (R0) und einem Hornspiel (EC) ist und dass der zweite Krümmungsradius (RC2) gleich der Differenz einerseits zwischen dem Drehbewegungsradius (RG) und andererseits der Summe aus dem Stiftradius (R0) und dem Hornspiel (EC) ist.

3. Anker (1) nach Anspruch 2, **dadurch gekennzeichnet, dass** das Hornspiel (EC) kleiner oder gleich 0,050 mm ist.

4. Anker (1) nach einem der vorhergehenden Ansprüche, **dadurch gekennzeichnet, dass** das innere Bogenflächenprofil (20) jedes der Hörner (2A; 2B) auf das innere Bogenflächenprofil des gegenüberliegenden Horns (2A; 2B) auf Höhe eines Mittelpunkts (OB; OA) zentriert ist, der außerdem jener des Bogenrückenprofils (25) des betrachteten Horns (2A; 2B) ist.

5. Anker (1) nach einem der vorhergehenden Ansprüche, **dadurch gekennzeichnet, dass** er um die Hörner (2A; 2B) einen Außenring (17) für die Begrenzung der Stiftbahn umfasst, der eine erste innere Begrenzungsoberfläche (17A), die dem Bogenrückenprofil (25A) des ersten Horns (2A) zugewandt ist, und eine zweite innere Begrenzungsoberfläche (17B), die dem Bogenrückenprofil (25B) des zweiten Horns (2B) zugewandt ist, aufweist.

6. Anker (1) nach dem vorhergehenden Anspruch, **dadurch gekennzeichnet, dass** der Abstand zwischen dem Außenring (17) und den Bogenrückenprofilen (17A; 17B) gleich dem doppelten Stiftradius (R0), erhöht um ein radiales Spiel (J) kleiner oder gleich 0,100 mm, ist.

7. Anker (1) nach einem der vorhergehenden Ansprüche, **dadurch gekennzeichnet, dass** er auf Höhe jedes der inneren Bogenflächenprofile (20A; 20B) eine Einkerbung (18A; 18B) aufweist, die für den Durchgang einer Welle (19) einer Unruh (11) bemessen ist.

8. Anker (1) nach einem der vorhergehenden Ansprüche, **dadurch gekennzeichnet, dass** er an den Enden der Bogenrückenprofile (25A; 25B), die sich am nächsten bei der Anker-Schwenkachse (D) befinden, Endlagenbereiche (19A; 19B) aufweist, die angeordnet sind, Anschläge zum Anhalten eines Stifts (12) zu bilden.

9. Anker (1) nach einem der vorhergehenden Ansprüche, **dadurch gekennzeichnet, dass** er ein Schweizer Anker ist.

10. Anker (1) nach einem der vorhergehenden Ansprüche, **dadurch gekennzeichnet, dass** er sich auf einer einzigen Ebene befindet.

11. Hemmungsmechanismus (10), umfassend eine Unruh (11), die mit einem Stift (12) mit gegebenem Stiftradius (R0), der gemäß eines gegebenen Drehbewegungsradius (RG) um eine Schwenkachse (D1) der Unruh schwingt, ausgestattet ist, **dadurch gekennzeichnet, dass** der Stift (12) mit einem Anker (1) nach einem der Ansprüche 1 bis 10, den der Hemmungsmechanismus (10) umfasst, zusammenwirkt.

12. Hemmungsmechanismus (10) nach Anspruch 11, **dadurch gekennzeichnet, dass** die Unruh (11) eine Trägerplatte für den Stift (12) umfasst, die durch den Fußkreis der Unruh (11) gebildet ist.

13. Mechanisches Uhrwerk (30), das mindestens einen Hemmungsmechanismus (10) nach Anspruch 11 oder 12 umfasst.

14. Uhr (40), die mindestens ein mechanisches Uhrwerk (30) nach Anspruch 13 umfasst.

## Claims

1. Pallet lever (1) for a timepiece escapement mechanism (10) including a balance (11) provided with a pin (12) of a given pin radius (R0) and oscillating over a given radius of gyration (RG), said pallet lever (1) including, on either side of an aperture (3), a first horn (2A) and a second horn (2B) for cooperation with a pin (12) of this type, wherein said first and second horns (2A; 2B) have a symmetrical profile to each other relative to a median plane (P) passing through a pallet lever pivot axis (D), and each includes a concave inner profile (20) over a first cylindrical sector (21) bordering said aperture (3) and having a first radius of curvature (RC1), said concave inner profile (20) being adjacent to a convex outer profile (25) over a second cylindrical sector (26) having a second radius of curvature (RC2), **characterized in that** said first radius of curvature (RC1) is greater than or equal to the sum of said radius of gyration (RG) and said pin radius (R0), and **in that** said second radius of curvature (RC2) is less than or equal to the difference between said radius of gyration (RG) and said pin radius (R0) and opposite said aperture (3).

2. Pallet lever (1) according to claim 1, **characterized in that** said first radius of curvature (RC1) is equal to the sum of said radius of gyration (RG), said pin radius (R0), and a horn endshake (EC), and **in that** said second radius of curvature (RC2) is equal to the difference between, on the one hand, said radius of gyration (RG) and on the other hand, the sum of said pin radius (R0) and said horn endshake (EC).

3. Pallet lever (1) according to claim 2, **characterized in that** said horn endshake (EC) is less than or equal to 0.050 mm.

4. Pallet lever (1) according to any of the preceding claims, **characterized in that** said concave inner profile (20) of each of said horns (2A: 2B) is centred on said concave inner profile of the opposite horn (2B; 2A) at a centre (OB; OA) which is also that of said convex outer profile (25) of said horn concerned (2A; 2B).

5. Pallet lever (1) according to any of the preceding claims, **characterized in that** the lever includes, about said horns (2A; 2B), an outer ring (17) limiting the pin travel, including a first inner limiting surface (17A) facing said convex outer profile (25A) of said first horn (2A), and a second inner limiting surface (17B) facing said convex outer profile (25B) of said second first horn (2B).

6. Pallet lever (1) according to the preceding claim, **characterized in that** the space between said outer ring (17) and said convex outer profiles (17A; 17B) is equal to twice said pin ratio (R0) plus a radial play (J) less than or equal to 0.100 mm.

7. Pallet lever (1) according to any of the preceding claims, **characterized in that** the lever includes, on each of said concave inner profiles (20A; 20B), a notch (18A, 18B) sized for the passage of a staff (19) of a said balance (11).

8. Pallet lever (1) according to any of the preceding claims, **characterized in that** the lever includes, at the ends of said convex outer profiles (25A; 25B) closest to said pallet lever pivot axis (D), end of travel areas (19A; 19B) arranged to form stop members for a said pin (12).

9. Pallet lever (1) according to any of the preceding claims, **characterized in that** the lever is a Swiss lever.

10. Pallet lever (1) according to any of the preceding claims, **characterized in that** the pallet lever is on a single level.

11. Escapement mechanism (10) comprising a balance (11) provided with a pin (12) of a given pin radius (R0) and oscillating over a given radius of gyration (RG) about a balance pivot axis (D1), **characterized in that** said pin (12) cooperates with a pallet lever (1) according to any of claims 1 to 10, comprised in said escapement mechanism (10).

12. Escapement mechanism (10) according to claim 11, **characterized in that** said balance (11) comprises a roller carrying said pin (12) formed by the felloe of said balance (11).

13. Mechanical timepiece movement (30) including at least one said escapement mechanism (10) according to claims 11 or 12.

14. Watch (40) including at least one such mechanical timepiece movement (30) according to claim 13.
